# EUROPÄISCHE PATENTSCHRIFT

(11) **EP 0 295 668 B1**
(45) Veröffentlichungstag und Bekanntmachung des Hinweises auf die Patenterteilung: **12.06.1991**
(21) Anmeldenummer: 88109583.0
(22) Anmeldetag: 16.06.1988
(51) Int. Cl.: D02G 3/34

(54) **Vorrichtung zur Erzeugung zufällig angeordneter und/oder ausgebildeter Effekte an einem Garn**
Device for producing randomly arranged and/or designed effects on a yarn
Dispositif de production d'effets arrangés et/ou formés par hasard sur un fil

(30) Priorität: 16.06.1987 DE 3720106
(43) Veröffentlichungstag der Anmeldung: 21.12.1988
(73) Patentinhaber: ENO-ELECTRONIC GMBH, D-4460 Nordhorn (DE)
(72) Erfinder: Aalderink, Friedrich, Greenville S.C. 29615 (US)
(74) Vertreter: Weisse, Jürgen, Dipl.-Phys. Patentanwalt

(56) Entgegenhaltungen:
- EP-A- 0 177 009

## Beschreibung

Die Erfindung betrifft eine Vorrichtung zur Erzeugung zufällig angeordneter und/oder ausgebildeter Effekte an einem Garn, enthaltend
(a) eine Effektvorrichtung, durch welche wenigstens ein Faden hindurchgeführt ist, und
(b) eine Liefereinrichtung, durch welche ein Faden mit unterschiedlichen Geschwindigkeiten durch die Effektvorrichtung förderbar ist, mit
   - einer ersten Rolle, die mit einer ersten Geschwindigkeit umläuft,
   - einer zweiten Rolle, die mit einer von der ersten Rolle verschiedenen zweiten Geschwindigkeit umläuft, und
   - Andruckrollen, die elektromagnetisch gesteuert sind und durch welche der Faden wahlweise an die erste oder an die zweite Rolle andrückbar ist, und
(c) eine Steuervorrichtung, durch welche die Liefereinrichtung in einer unregelmäßigen Folge ansteuerbar ist,

Es geht dabei um folgendes: Es sollen Garne mit bestimmten Unregelmäßigkeiten, z.B. Noppen oder Knoten, erzeugt werden. Dadurch wird bei dem fertigen Gewebe oder Gewirke eine bestimmte, gewünschte optische Wirkung erzielt. Diese Unregelmäßigkeiten werden dadurch erzielt, daß ein Faden oder mehrere Fäden einer Effektvorrichtung, z.B. einer Lufttexturiervorrichtung, in zeitlicher Aufeinanderfolge mit verschiedenen Geschwindigkeiten zugeführt wird. Es ist dabei wesentlich, daß die damit erzielten Effekte in zufälliger Folge auftreten und keine Periodizität erhalten wird. In diesem Falle würden sich nämlich bei Verweben eines solchen Garnes unerwünschte Muster ("Bilderung") in dem Stoff ergeben.

Durch die US-PS 3 805 344 ist ist eine Texturiervorrichtung bekannt, bei welcher ein zu texturierender Faden von einer Vorratsrolle über eine Liefereinrichtung in einen Druckmittelstrahl einer Texturiervorrichtung gefördert wird. Der durch den Druckmittelstrahl geleitete Faden ist dann über eine Spanngabel geführt und wird von einer Aufnahmespule aufgewickelt.

Die Liefereinrichtung enthält zwei Rollen, die mit unterschiedlichen Umfangsgeschwindigkeiten angetrieben werden, nämlich eine erste Rolle, die mit einer relativ langsamen Umfangsgeschwindigkeit umläuft, und eine zweite Rolle, deren Umfangsgeschwindigkeit wesentlich höher ist. Der Faden ist an den beiden Rollen vorbeigeführt. Durch Andruckrollen wird der Faden wahlweise entweder an die erste Rolle der Liefereinrichtung angedrückt oder an die zweite Rolle. Im ersteren Falle wird er der Texturiervorrichtung mit relativ geringer Geschwindigkeit zugeführt. Im letzteren Fall erfolgt die Zuführung des Fadens mit einer wesentlich erhöhten Geschwindigkeit. Um sicherzustellen, daß der Faden durch die betreffende Andruckrolle an die zweite Rolle nur angedrückt wird, wenn der Andruck an die erste Rolle vorher aufgehoben wurde, sitzen die beiden Andruckrollen zum Andrücken des Fadens an die erste und an die zweite Rolle auf einem schwenkbar gelagerten, zweiarmigen Hebel. Dieser Hebel ist durch eine Feder in einer Normalstellung gehalten, in welcher der Faden durch eine Andruckrolle an die erste Rolle der Liefereinrichtung angedrückt wird und die andere Andruckrolle abgehoben ist. Der Hebel wird durch einen Hubmagneten gegen die Wirkung der Feder in eine andere Stellung verschwenkt, in welcher die eine Andruckrolle von der ersten Rolle der Liefereinrichtung abgehoben ist und dafür die andere Andruckrolle den Faden an die zweite Rolle andrückt.

Bei dieser bekannten Vorrichtung wird die gegenphasige Ansteuerung der Andruckrollen auf mechanischem Wege durch die Anordnung auf einem gemeinsamen Schwenkhebel erreicht.

Es ist weiterhin bekannt, eine Rolle der Liefervorrichtung über Magnetkupplungen wahlweise mit einem langsamen und einem schnellen Antrieb zu kuppeln (Firmendruckschrift "Flammen- und Farb _ Effekteinrichtung Modell Fatex zur Luft _ Texturier _ Maschine Modell AT/AT-GD" der Eltex Textilveredelungs _ Maschinen GmbH, Reutlingen).

Die Steuerung des Hubmagneten bzw. der Magnetkupplungen erfolgt bei den bekannten Vorrichtungen durch Steuergeräte, die mit Lochkarten arbeiten. Nach einem Durchlauf einer solchen Lochkarte (Rapport) wiederholt sich die zeitliche Aufeinanderfolge der Steuerbefehle. Das kann zu der eingangs geschilderten Musterbildung (Bilderung) im Gewebe führen. Es sind zwar Programmstörungen zur Vermeidung einer solchen Bilderung vorgesehen. Das führt jedoch nicht immer zum Erfolg, so daß Endprodukte zweiter Wahl entstehen.

Die Längen der erzeugten Effekte auf dem Garn sollen in einem bestimmten Bereich liegen und eine obere Grenze nicht überschreiten. Andererseits soll die Liefergeschwindigkeit möglichst hoch sein, um die Leistung der Maschine zu erhöhen. Bei den bekannten Vorrichtungen ergibt sich dabei eine Grenze infolge der Trägheit der bewegten Massen, z.B. des Schwenkhebels der oben erwähnten US-PS 3 805 344, oder Magnetkupplungen. Bei einer vorgegebenen maximalen Länge der erzeugten Effekte ist durch die Reaktionszeit der Umschaltung eine maximale Liefergeschwindigkeit vorgegeben.

Schließlich sind die bei den bekannten Vorrichtungen gegebenen Variationsmöglichkeiten sehr begrenzt.

Der Erfindung liegt die Aufgabe zugrunde, bei einer Vorrichtung der eingangs genannten Art zur Erzeugung zufällig angeordneter Effekte an einem Garn durch Verkürzung der Reaktionszeit bei der Umschaltung der Geschwindigkeiten der Liefereinrichtung eine Erhöhung der Liefergeschwindigkeit bei vorgegebener Obergrenze der Länge der erzeugten Effekte zu ermöglichen.

Der Erfindung liegt weiter die Aufgabe zugrunde, bei einer Vorrichtung der eingangs genannten Art das Auftreten von Bilderungen zu vermeiden.

Eine weitere Aufgabe der Erfindung besteht darin, bei einer Vorrichtung der eingangs genannten Art die Anzahl der gegebenen Variationsmöglichkeiten zu vergrößern.

Erfindungsgemäß wird diese Aufgabe dadurch gelöst, daß
(d) die Andruckrollen zum Andrücken des Fadens an die erste Rolle und zum Andrücken des Fadens an die zweite Rolle von je einem gesonderten Hubmagneten bewegbar sind und
(e) die Hubmagneten von der Steuervorrichtung im Gegentakt ansteuerbar sind.

Vorzugsweise ist die Steuervorrichtung ein elektronischer Zufallsgenerator.

Eine Reduzierung der bewegten Massen läßt sich insbesondere dadurch erzielen, daß jede der Andruckrollen unmittelbar an dem Anker des betreffenden Hubmagneten gelagert ist.

Eine Vergrößerung der Variationsmöglichkeiten läßt sich dadurch erreichen, daß
(a) die zweite Rolle Teil einer Stufenrolle ist, die aus einer Mehrzahl von Rollen mit unterschiedlichem Durchmesser gebildet ist,
(b) mehrere Fäden über je eine Rolle der Stufenrolle geführt sind und
(c) jeder Rolle der Stufenrolle eine durch einen gesonderten Hubmagneten in Andrückstellung bewegbare Andruckrolle zugeordnet ist.

Der Zufallsgenerator kann dann so programmiert sein, daß er innerhalb vorgegebener Grenzen folgende Funktionen nach zufälligen Verteilungen steuert:
(a) die Wahl der Andruckrolle, die an die zugehörige Rolle der Stufenrolle angedrückt wird unter gleichzeitigem Abheben der Andruckrolle, durch welche der betreffende Faden an die erste Rolle andrückbar ist,
(b) der Zeitabstand zwischen dem Andrücken der verschiedenen Andruckrollen an die zugehörige Rolle der Stufenrolle und
(c) die Zeitdauer des Andrückens der verschiedenen Andruckrollen an die zugehörige Rolle der Stufenrolle.

Es hat sich gezeigt, daß durch die erfindungsgemäße Ansteuerung der Andruckrollen durch einzelne Hubmagnete die zu bewegenden trägen Massen wesentlich vermindert werden können. Da nur geringe Trägheitskräfte zu überwinden sind, können auch kleinere Hubmagnete verwendet werden, die wiederum schneller ansprechen. Die Reaktionszeit der Liefereinrichtung auf einen Befehl zur Umschaltung der Liefergeschwindigkeit kann daher gegenüber dem Stand der Technik erheblich reduziert werden. Damit sind höhere Liefergeschwindigkeiten möglich und damit wiederum eine höhere Leistung der Maschine. Die Synchronisation des Anlegens und Abhebens der beiden Andruckrollen an den zugehörigen Rollen der Liefervorrichtung erfolgt nicht mechanisch mittels eines schwenkbaren, doppelarmigen Hebels wie bei der US-PS 3 805 344 sondern elektrisch durch geeignete Ansteuerschaltungen für die zugehörigen Hubmagnete, die praktisch trägheitslos arbeiten. Es hat sich gezeigt, daß auf diese Weise eine einwandfreie Umschaltung möglich ist.

Der elektronische Zufallsgenerator gestattet die Darstellung eines praktisch unendlichen Rapports. Es erfolgen daher keine periodischen Wiederholungen eines Musters der Effekte auf dem Garn, so daß auch keine Bilderung auftritt.

Durch die Verwendung der Stufenrolle werden zusätzliche Variable geschaffen, wodurch die Anzahl der zur Verfügung stehenden Variationsmöglichkeiten gegenüber dem Stand der Technik erheblich vergrößert wird.

Ein Ausführungsbeispiel der Erfindung ist nachstehend unter Bezugnahme auf die zugehörigen Zeichnungen näher erläutert:
Fig. 1 ist eine schematische Darstellung einer Vorrichtung zur Erzeugung zufällig angeordneter und/oder ausgebildeter Effekte an einem Garn.
Fig. 2 ist eine Draufsicht einer Liefereinrichtung bei einer Vorrichtung nach Fig. 1.
Fig. 3 ist eine Seitenansicht der Liefereinrichtung.
Fig. 4 ist ein Beispiel eines mit einer Vorrichtung der vorliegenden Art erhaltenen Effektgarnes.

In Fig. 1 ist mit 10 eine Vorlagespule für einen zu verarbeitenden Faden 12 bezeichnet. Der Faden 12 ist durch einen Fadenführer 14 hindurch an einer ersten Rolle (Lieferrolle) 16 und einer zweiten Rolle (Effektrolle) 18 vorbeigeführt. Der Faden 12 läuft dann durch einen weiteren, oberen Fadenführer 20 zu einer Effektvorrichtung 22. Die erste Rolle 16 ist mit einer relativ niedrigen Umfangsgeschwindigkeit angetrieben. Die zweite Rolle 18 besitzt eine wesentlich höhere Umfangsgeschwindigkeit.

Durch eine erste Andruckrolle 24 kann der Faden 12 gegen die erste Rolle 16 angedrückt werden. Die erste Rolle 16 ist mit einer Gummioberfläche versehen, so daß der Faden 12 in diesem Falle mit der Umfangsgeschwindigkeit der ersten Rolle 16 geliefert wird. Durch eine zweite Andruckrolle 26 kann der Faden 12 an die zweite Rolle 18 angedrückt werden, so daß er mit der höheren Umfangsgeschwindigkeit der zweiten Rolle 18 geliefert wird. Die erste Andruckrolle 24 ist durch einen Hubmagneten 28 in die in Fig.1 gezeigte Andruckstellung bewegbar. Die zweite Andruckrolle 26 ist durch einen Hubmagneten 30 in eine Andruckstellung bewegbar, in welcher sie den Faden 12 an die zweite Rolle 18 andrückt. Die beiden Hubmagneten 28 und 30 sind stets im Gegentakt ansteuerbar, so daß immer jeweils nur eine der Andruckrollen 24 oder 26 in Andruckstellung ist. Dabei kann der Hubmagnet 28,30 die jeweils zugehörige Andruckrolle 24, 26 zum Beispiel gegen die Rückstellkraft einer Feder in die Andrückstellung einbringen oder aus der Andrückstellung zurückfahren. Für hohe Taktgeschwindigkeiten kann der Hubmagnet die Andruckrolle auch durch zwei gegensinnig wirkende Spulen in die Andrüstellung einbringen und aus der Andrückstellung zurückfahren.

Die Hubmagnete 28 und 30 sind von einem elektronischen Zufallsgenerator 32 gesteuert.

Bei der dargestellten bevorzugten Ausführungsform ist die zweite Rolle 18 Teil einer Stufenrolle 34. Die Stufenrolle 34 besteht aus einer Mehrzahl von Rollen mit unterschiedlichen Durchmessern, nämlich außer der Rolle 18 den Rollen 36, 38, 40, 42 und 44. In noch zu beschreibender Weise sind die Rollen 18 und 36, 38, 40, 42 und 44 gleichachsig und axial gegeneinander versetzt angeordnet und werden gemeinsam angetrieben. An jeder dieser Rollen läuft ein Faden vorbei, der durch eine zugehörige Andruckrolle an die Rolle 18 bzw. 36, 38, 40, 42, oder 44 angedrückt werden. Das ist in Fig.1 der Deutlichkeit halber nicht dargestellt.

Der Zufallsgenerator 32 ist so ausgebildet und programmiert, daß er innerhalb vorgegebener Grenzen folgende Funktionen nach zufälligen Verteilungen steuert:
(a) die Wahl der Andruckrolle 26, 56, 58, 60, 62 oder 64, die an die zugehörige Rolle 18 oder 36, 38, 40, 42 oder 44 angedrückt wird, wobei gleichzeitig jeweils die zugehörige, Andruckrolle 24, durch welche der betreffende Faden 12, 46, 48, 50, 52 ode 54 an die erste Rolle 16 andrückbar ist, von der ersten Rolle 16 abgehoben wird,
(b) der Zeitabstand zwischen dem Andrücken der verschiedenen Andruckrollen 26, 56, 58, 60, 62 oder 64 an die zugehörige Rolle 18 bzw. 36, 38, 40, 42 bzw. 44 der Stufenrolle 34 und
(c) die Zeitdauer des Andrückens der verschiedenen Andruckrollen 26, 56, 58, 60, 62 oder 64 an die zugehörige Rolle 18 bzw. 36, 38, 40, 42 bzw. 44 der Stufenrolle 34.

In Fig. 2 und 3 ist die Liefereinrichtung in etwas konstruktiverer aber immer noch schematischer Darstellung gezeigt. Entsprechende Teile sind in Fig. 2 und 3 mit den gleichen Bezugszeichen versehen wie in Fig. 1.

In Fig. 3 sind in Draufsicht die Rollen 18 und 36, 38, 40, 42 und 44 der Stufenrolle 36 dargestellt. Fäden 12, 46, 48, 50, 52 und 54 sind durch den Fadenführer 20 an den Rollen 18, 36, 38, 40, 42 bzw. 44 vorbeigeführt. Die Fäden 12, 46, 48, 50, 52 und 54 sind durch Andruckrollen 26, 56, 58, 60, 62 bzw. 64 an die zugehörige Rolle 18, 36, 38, 40, 42 bzw. 44 andrückbar. Dies geschieht durch Hubmagneten 30, 66, 68, 70, 72 bzw. 74, wobei in Fig. 2 und 3 die Steuerung der Andruckrolle 62 durch den Hubmagneten 72 im einzelnen dargestellt ist.

Der Hubmagnet 72 enthält ein Gehäuse 76. In dem Gehäuse 76 ist eine Magnetspule 78 gehaltert. Die Magnetspule wirkt auf einen Magnetkern 80, der bei Erregung der Magnetspule 78 einen Hub ausführt und aus der Magnetspule heraus gegen die Rolle 42 bewegt wird. Die Andruckrolle 62 sitzt in einer Gabel 82 unmittelbar an dem Magnetkern 80. Außerdem ist die Andruckrolle 62 von einem Rollenhalter 84 gehalten, der in dem Gehäuse 76 schwenkbar gelagert ist. Der Rollenhalter 84 nimmt das Gewicht der Andruckrolle 62 und die auf die Andruckrolle 62 wirkenden Querkräfte auf, so daß der Magnetkern 80 davon entlastet ist.

In entsprechender Weise ist der Hubmagnet 86 aufgebaut, der die zugehörige Andruckrolle 88 betätigt, mittels welcher der Faden 52 an die erste Rolle 16 andrückbar ist.

Zwischen der Vorlagerolle 10 und dem Fadenführer 14 ist eine Umschlingungsbremse 90 für den Faden 52 vorgesehen.

In entsprechender Weise sind auch die Hubmagnete 30 und 66, 68, 70 und 74 sowie die zugeordneten, mit der ersten Rolle 16 zusammenwirkenden Andruckrollen und die Hubmagnete, durch welche diese steuerbar sind, ausgebildet.

Mit der beschriebenen Anordnung können sechs verschiedene, ggf. auch verschiedenfarbige Fäden von Vorlagespulen 10,.. abgezogen und entweder mit gleicher Geschwindigkeit durch die erste Rolle 16 der Effekteinrichtung 22 zugeführt werden oder, je nachdem welche der Rollen 26, 56, 58, 60, 62 oder 64 den Faden an die zugehörige Rolle 18, 36, 38, 40, 42 bzw. 44 andrückt, mit unterschiedlichen Geschwindigkeiten. Jede der Rollen 18, 36, 38, 40, 42 und 44 erteilt dem zugehörigen Faden eine andere Liefergeschwindigkeit. Dementsprechend werden durch die Effekteinrichtung 22 unterschiedliche Effekte an dem gebildeten Garn hervorgerufen.

Fig. 4 zeigt ein Beispiel eines mit solchen Effekten versehenen Garnes.

Am oberen Ende von Fig. 2 wird der Faden 52 zu einer Luftdüse oder einer sonstigen Effekteinrichtung geleitet, die an sich bekannt und daher hier nicht im einzelnen dargestellt ist.

Bei einer bevorzugten Ausführung hat die erste Rolle 16, die Lieferrole, einen Durchmesser von 130 mm. Das ergibt einen Umfang von U = 408,2 mm. Zur Erzielung einer Liefergeschwindigkeit von 200 m/min ist damit eine Drehzahl von 470 Umdrehungen pro Minute erforderlich.

Für die Rollen der Stufenrolle 34 ergibt sich bei der bevorzugten Ausführung folgendes:

Die Stufenrolle 34 wird mit einer Drehzahl von 1400 Umdrehungen pro Minute angetrieben. Bei einer Liefergeschwindigkeit von 200 m/min ergäbe dies einen Rollendurchmesser von D = 45,5 mm für die kleinste Rolle 44. Für eine "Überlieferung", also eine gegenüber der von der Rolle 16 bewirkten "normalen" Liefergeschwindigkeit erhöhte Liefergeschwindigkeit, ergeben sich dann folgende Rollendurchmesser:

Es kann dann beispielsweise ein Garn wie folgt mit Effekten versehen werden:

Ein Grundfaden 54 wird über die Stufenrolle 36 (Rolle 44) ständig mit der normalen Liefergeschwindigkeit von beispielsweise 200 m/min geliefert. Je ein Faden 52, 50, 48 46 und 12 ist wahlweise mit einer im Verhältnis 1: 1,5; 1: 2,0; 1: 2,5; 1: 3,0 und 1: 3,5 vergrößerten Liefergeschwindigkeit lieferbar, wenn die betreffenden Hubmagnete erregt sind. Der Wechsel zwischen den Hubmagneten sowie die Dauer und die Abstände der Erregungen sind durch den Zufallsgenerator 32 gesteuert. Die Werte für die Dauer der Erregung und die Abstände folgen einer zufälligen Verteilung, liegen aber innerhalb vorgegebener oder vorgebbarer unterer und oberer Grenzen.Der Aufbau und die Programmierung eines Zufallsgenerators, welcher die oben angegebenen Funktionen erfüllt ist dem Fachmann geläufig und daher hier nicht im einzelnen beschrieben.

Die Rollen der Stufenrolle 34 sind austauschbar. Es kann daher auch mit anderen Kombinationen von Rollendurchmessern gearbeitet werden. Beispielsweise kann ein Faden über die erste Rolle 16 mit einer Liefergeschwindigkeit von 200 m/min geliefert werden, während fünf weitere Fäden durch Rollen der Stufenrolle mit einer jeweils im Verhältnis 1: 1,5 oder 1: 2,0 oder 1: 2,5 usw. erhöhten Geschwindigkeit lieferbar sind.

Die beschriebene Anordnung gestattet daher eine Vielzahl von Variationsmöglichkeiten.

## Patentansprüche

1. Vorrichtung zur Erzeugung zufällig angeordneter und/oder ausgebildeter Effekte an einem Garn, enthaltend
(a) eine Effektvorrichtung (22), durch welche wenigstens ein Faden (12) hindurchgeführt ist, und
(b) eine Liefereinrichtung, durch welche ein Faden (12) mit unterschiedlichen Geschwindigkeiten durch die Effektvorrichtung (22) förderbar ist, mit
- einer ersten Rolle (16), die mit einer ersten Geschwindigkeit umläuft,
- einer zweiten Rolle (18), die mit einer von der ersten Rolle (16) verschiedenen zweiten Geschwindigkeit umläuft, und
- Andruckrollen (24, 26), die elektromagnetisch gesteuert sind und durch welche der Faden (12) wahlweise an die erste oder an die zweite Rolle (16 bzw. 18) andrückbar ist, und
(c) eine Steuervorrichtung (32), durch welche die Liefereinrichtung in einer unregelmäßigen Folge ansteuerbar ist, **dadurch gekennzeichnet, daß**
(d) die Andruckrollen (24, 26) zum Andrücken des Fadens (12) an die erste Rolle (16) und zum Andrücken des Fadens (12) an die zweite Rolle (18) von je einem gesonderten Hubmagneten (28, 30) bewegbar sind und
(e) die Hubmagneten (28, 30) von der Steuervorrichtung (32) im Gegentakt ansteuerbar sind.

2. Vorrichtung nach Anspruch 1, **dadurch gekennzeichnet, daß** die Steuervorrichtung ein elektronischer Zufallgenerator (32) ist.

3. Vorrichtung nach Anspruch 1, **dadurch gekennzeichnet, daß** jede der Andruckrollen (24, 26) unmittelbar an dem Anker des betreffenden Hubmagneten (28,30) gelagert ist.

4. Vorrichtung nach Anspruch 3, **dadurch gekennzeichnet, daß**
(a) die zweite Rolle (18) Teil einer Stufenrolle (34) ist, die aus einer Mehrzahl von Rollen (18, 36, 38, 40, 42, 44) mit unterschiedlichem Durchmesser gebildet ist,
(b) mehrere Fäden (12, 46, 48, 50, 52, 54) über je eine Rolle der Stufenrolle (34) geführt sind und
(c) jeder Rolle (18, 36, 38, 40, 42, 44) der Stufenrolle (34) eine durch einen gesonderten Hubmagneten in Andrückstellung bewegbare Andruckrolle (26, 56, 58, 60, 62, 64) zugeordnet ist.

5. Vorrichtung nach Anspruch 2 und 4, **dadurch gekennzeichnet, daß** der Zufallsgenerator (32) so programmiert ist, daß er innerhalb vorgegebener Grenzen folgende Funktionen nach zufälligen Verteilungen steuert:
(a) die Wahl der Andruckrolle (26, 56, 58, 60, 62, 64), die an die zugehörige Rolle (18, 36, 38, 40, 42, 44) der Stufenrolle (34) angedrückt wird unter gleichzeitigem Abheben der Andruckrolle (24), durch welche der betreffende Faden (12, 46, 48, 50, 52, 54) an die erste Rolle (16) andrückbar ist,
(b) der Zeitabstand zwischen dem Andrücken der verschiedenen Andruckrollen an die zugehörige Rolle der Stufenrolle (34) und
(c) die Zeitdauer des Andrückens der verschiedenen Andruckrollen an die zugehörige Rolle der Stufenrolle (34).

## Claims

1. Device for generating randomly arranged and/or formed designs at a yarn, containing
(a) a design device (22) through which at least one thread (12) is guided,
(b) a supply device arranged to convey a thread (12) at different speeds through the design device (22), having
- a first pulley (16) rotating at a first speed,
- a second pulley (18) rotating at a second speed different from the first pulley (16), and
- contact pressure pulleys (24, 26) controlled electromagnetically and arranged to press the thread (12) selectively against the first or the second pulley (16 and 18, respectively), and
(c) a control device (32) arranged to control the supply device in irregular sequence,
**characterized in that**
(d) the contact pressure pulleys (24, 26) are displacable by one separated solenoid each (28, 30) for pressing the thread (12) against the first pulley (16) and for pressing the thread (12) against the second pulley (18), and
(e) the solenoids (28, 30) are adapted to be controlled by the control device (32) in push-pull mode.

2. Device according to claim 1, **characterized in that** the control device is an electronic random generator (32).

3. Device according to claim 1, **characterized in that** each contact pressure pulley (24, 26) is directly mounted on the armature of the respective solenoid (28, 30).

4. Device according to claim 3, **characterized in that**
(a) the second pulley (18) is a component of a step pulley (34) formed by a plurality of pulleys (18, 36, 38, 40, 42, 44) having different diameters,
(b) several threads (12, 46, 48, 50, 52, 54) are guided through one pulley of the step pulley (34) each, and
(c) each pulley (18, 36, 38, 40, 42, 44) of the step pulley (34) is associated to a contact pressure pulley (26, 56, 58, 60, 62, 64) displaceable by a separated solenoid into contact pressure position.

5. Device according to claim 2 or 4, **characterized in that** the random generator (32) is programmed such that within predetermined limits, it controls the following functions according to random distributions:
(a) the selection of the contact pressure pulley (26, 56, 60, 62, 64) which is pressed against the associated pulley (18, 36, 38, 40, 42, 44) of the step pulley (34) while simultaneously lifting of the contact pressure pulley (24) arranged to press the respective thread (12, 46, 48, 50, 52, 54) against the first pulley (16),
(b) time interval between pressing of the different contact pressing pulleys against the associated pulley of the step pulley (34),
(c) the time of pressing the different contact pressing pulleys against the associated pulley of the step pulley (34).

## Revendications

1. Dispositif déstiné à la génération d'effets disposés et/ou formés au hasard sur un filé, comprenant
(a) un dispositif d'effets (22) par lequel est guidé au moins un fil (12), et
(b) un dispositif d'alimentation qui peut transporter un fil (12) à des vitesses différentes par le dispositif d'effets (22), avec
- un premier rouleau (16) tournant à une première vitesse,
- un second rouleau (18) tournant à une seconde vitesse différente du premier rouleau (16), et
- des rouleaux de pression de contact (24, 26) commandés électromagnétiquement, par lesquels le fil (12) peut selectivement être pressé contre le premier ou le second rouleau (16 et 18, respectivement), et
(c) un dispositif de commande (32) qui peut commander le dispositif d'alimentation dans une séquence irrégulière,
caractérisé par le fait que
d) les rouleaux de pression de contact (24, 26) sont déplacables par un aimant de levage séparé (28, 30) respectif afin de presser le fil (12) contre le premier rouleau (16) et afin de presser le fil (12) contre le second rouleau (18), et
(e) les aimants de levage (28,30) sont commandables par le dispositif de commande (32) en push-pull.

2. Dispositif selon la revendication 1, caractérisé par le fait que le dispositif de commande est un générateur de hasard électronique (32).

3. Dispositif selon la revendication 1, caractérisé par le fait que chacun des rouleaux de pression de contact (24, 26) est monté directement à l'armature de l'aimant de levage concerné (28, 30).

4. Dispositif selon la revendication 3, caractérisé par le fait que
(a) le second rouleau (18) fait partie d'un rouleau en gradins (34) formé par plusieurs rouleaux (18, 36, 38, 40, 42, 44) à diamètre différent,
(b) plusieurs fils (12, 46, 48, 50, 52, 54) sont guidés chaucun par un rouleau du rouleau en gradins (34), et
(c) un rouleau de pression de contact (25, 56, 58, 60, 62, 64) déplacable par un aimant de levage séparé en position de pression de contact, est associé à chaque rouleau (18, 36, 38, 40, 42, 44) du rouleau en gradins (34).

5. Dispositif selon les revendications 2 et 4, caractérisé par le fait que le générateur de hasard (32) est programmé de sorte que, à l'intérieur de limites prédéterminées, il commande les fonctions suivantes selon une distribution aléatoire:
(a) le choix du rouleau de pression de contact (26, 56, 58, 60, 62, 64) pressé contre le rouleau associé (18, 36, 38, 40, 42, 44) du rouleau en gradins (34) tout en levant simultanément le rouleau de pression de contact (24) par lequel le fil concerné (12, 46, 48, 50, 52, 54) peut être pressé contre le premier rouleau (16),
b) l'intervalle de temps entre le pressage des rouleaux de pression de contact différents contre le rouleau associé du rouleau en gradins (34), et
(c) le temps du pressage des différents rouleaux de pression de contact contre le rouleau associé du rouleau en gradins (34).
